# EUROPÄISCHE PATENTSCHRIFT

(11) **EP 4 522 481 B1**
(45) Veröffentlichungstag und Bekanntmachung des Hinweises auf die Patenterteilung: **25.03.2026**
(21) Anmeldenummer: 23734157.3
(22) Anmeldetag: 13.06.2023
(51) Int. Cl.: B61D 27/00, B61C 17/04

(54) **ANORDNUNG ZUR BELÜFTUNG EINES SCHIENENFAHRZEUGRAUMS**
ARRANGEMENT FOR VENTILATING A RAIL VEHICLE COMPARTMENT
ARRANGEMENT DE VENTILATION D'UN COMPARTIMENT DE VÉHICULE FERROVIAIRE

(30) Priorität: 27.06.2022 DE 102022206423
(43) Veröffentlichungstag der Anmeldung: 19.03.2025
(73) Patentinhaber: Siemens Mobility GmbH, 80997 München (DE)
(72) Erfinder: KADIC, Elvedin, 85716 Unterschleissheim (DE); KAMMERLOHER, Herbert, 82239 Biburg (DE); WICHMANN, Rainer, 85622 Feldkirchen (DE)
(74) Vertreter: Siemens Patent Attorneys
(86) Internationale Anmeldenummer: PCT/EP2023/065842
(87) Internationale Veröffentlichungsnummer: WO 2024/002684

(56) Entgegenhaltungen:
- WO-A1-2021/180406
- DE-A1- 102010 062 660

## Beschreibung

Die Erfindung betrifft eine Anordnung zur Belüftung eines Raumes in einem Schienenfahrzeug, um in diesem Raum eine ggf. schädliche Konzentration eines Gases zu reduzieren.

Es ist bekannt, einen Raum eines Schienenfahrzeugs gezielt zu belüften, um eine dort vorhandene bzw. dort entstehende Gaskonzentration, die für das Schienenfahrzeug, für den Fahrzeugführer, etc., gefährlich werden könnte, bis zum Erreichen eines zulässigen Grenzwerts abzusenken.

Hier sind viele Einsatzszenarien denkbar, von denen nachfolgend einige beispielhaft jedoch nicht einschränkend genannt werden:
- beispielswiese kann es sich um eine Wasserstoffkonzentration in einem Raum eines Schienenfahrzeugs handeln, wenn das Schienenfahrzeug über eine Wasserstoff-basierten Antrieb verfügt,
- ebenso kann es sich um eine Gaskonzentration einer Batteriesäure in einem Raum eines Schienenfahrzeugs handeln, wenn das Schienenfahrzeug über einen Batterie-betriebenen Antrieb verfügt,
- oder es kann sich um eine Gaskonzentration eines Kältemittels in einem Raum eines Schienenfahrzeugs handeln, wenn das Schienenfahrzeug über eine Klimaanlage bzw. Kältemaschine verfügt,
- etc.

Das Kältemittel-Beispiel wird beispielhaft anhand eines Führerraums FR eines Schienenfahrzeugs mit Hilfe von FIG 3 näher beschrieben.

Der Führerraum FR wird mit Hilfe einer Kältemaschine auf Basis eines sogenannten "Kaltdampfprozesses" gekühlt. Die Kältemaschine weist als ringförmig miteinander verbundene Komponenten einen Verdichter VERDI, einen Verdampfer VERDA, ein Entspannungsventil ENTSP, einen Verflüssiger VERFL sowie ein Kältemittel KM auf, das die Komponenten über ein Leitungssystem in unterschiedlichen Aggregatszuständen durchfließt.

Der Verdampfer VERDA ist zur Durchführung einer Wärmeentnahme aus dem Führerraum FR mit diesem gekoppelt - **d.h.** er ist entweder im Führerraum angeordnet oder er ist extern zum Führerraum FR angeordnet und mit diesem über einen Zwischenkreis ZWK, der beispielsweise als Wärmetauscher ausgebildet ist, verbunden.

Der Führerraum FR ist über ein Belüftungssystem mit der Umwelt des Schienenfahrzeugs verbunden, so dass Frischlauft FRIL aus der Umwelt in den Führerraum FR gelangt und dort mit Umluft UML des Führerraums FR vermischt wird.

Bevorzugt wird die Luftzufuhr und die Mischung durch einen ersten Ventilator VENT11 unterstützt, der im Führerraum FR angeordnet ist. Alternativ oder unterstützend dazu ist zum gleichen Zweck ein zweiter Lüfter VENT12 vorgesehen.

Die gemischte Luft wird über die Kopplung mit dem Verdampfer VERDA gekühlt, d.h. aus der gemischten Luft wird mit Hilfe des Zwischenkreises ZWK und/oder des Verdampfers VERDA Wärme entnommen bzw. dem Kühlmittel KM zugeführt. Durch die Wärmeaufnahme verdampft das Kühlmittel KM und gelangt vom Verdampfer VERDA zum Verdichter VERDI.

Im Verdichter VERDI wird das gasförmige Kältemittel KM auf ein höheres Druckniveau und auf ein höheres Temperaturniveau gebracht. Das gasförmige Kältemittel KM gelangt dann vom Verdichter VERDI zum Verflüssiger VERFL, der in einem eigenen Raum RA angeordnet ist.

Im Verflüssiger VERFL wird das gasförmige Kältemittel KM kondensiert. Dabei freiwerdende Wärme wird an Raumluft des Raums RA übergeben und gelangt über eine Abluft ABL des Raums RA in die Umwelt des Schienenfahrzeugs.

Beispielsweise ist der Raum RA im Frontbereich des Schienenfahrzeugs angeordnet.

Das verflüssigte Kältemittel KM gelangt vom Verflüssiger VERFL zum Entspannungsventil ENTSP. Dort wird das flüssige Kältemittel KM "entspannt", d.h. Druck wird reduziert und damit das Temperaturniveau des Kältemittels KM abgesenkt.

Das flüssige Kältemittel KM gelangt nachfolgend vom Entspannungsventil ENTSP zum Verdampfer VERDA und der beschriebene Kühlkreislauf beginnt von neuem.

Die im Führerraum FR gekühlte, gemischte Luft wird als Zuluft ZUL bezeichnet und im Führerraum FR verteilt. Ein Teil der Zuluft ZUL gelangt als sogenannte Fortluft FOL aus dem Führerraum FR über ein Entlüftungssystem zurück in die Umwelt.

Der Raum RA mit dem Verflüssiger VERFL ist vom Führerraum FR baulich getrennt und über ein Lüftungssystem mit der Umwelt des Schienenfahrzeugs verbunden. Dieses Lüftungssystem ist derart ausgebildet, dass aus der Umwelt stammende Ansaugluft ANSL über den Verflüssiger VERFL geführt wird und als Abluft ABL wieder zurück an die Umwelt des Schienenfahrzeugs gelangt.

Bevorzugt wird dieser Luftführung durch einen ersten Ventilator VENT21 unterstützt, der im Raum RE angeordnet ist. Alternativ oder unterstützend dazu ist zum gleichen Zweck im Raum RE ein weiterer Lüfter VENT22 vorgesehen.

Aufgrund von betrieblichen Vorgaben und Erfordernissen können einzelne Komponenten der Kältemaschine an unterschiedlichen Orten oder Räumen des Schienenfahrzeugs angeordnet sein, die ggf. weder mit dem Führerraum FR noch mit dem Raum RA zusammenfallen.

Es ist bekannt, das sogenannte "HFO-1234yf" als Kältemittel bei der Kältemaschine zu verwenden. Dieses Kältemittel ist im gasförmigen Zustand ein brennbares, farbloses Gas mit schwachem Geruch und hat entsprechend als Nachteil, dass ein Entweichen unbemerkt erfolgen kann. Darüber hinaus bildet es in der (Luft-) Atmosphäre eines Raumes eine persistente, umweltschädliche Säure, nämlich Triflouressigsäure.

Es ist auch bekannt, Propan als Kältemittel zu verwenden. Propan verbrennt sauber und bildet keine persistente Säure beim Entweichen, bildet jedoch mit Luft ein hoch-explosives Gemisch.

Für einen Raum eines Schienenfahrzeugs, in dem eine kritische Gaskonzentration auftreten kann, wird eine Sicherheitsbetrachtung bzw. eine Risikobewertung gefordert. Dabei ist für eine positive Risikobewertung sicherzustellen, dass bei kleineren Leckagen in Komponenten der Kältemaschine eine im Raum im Mittel auftretende Gaskonzentration nur ein niedriges Niveau aufweist bzw. ein vorgegebenes Gaskonzentrations-Niveau unterschreitet.

Bei der beschriebenen Anordnung gemäß FIG 3 wird dies dadurch erreicht, dass unabhängig davon, ob die Kältemaschine in Betrieb ist oder nicht, kontinuierlich große Mengen an Ansaugluft ANSL durch den Raum RA geführt werden.

Nachteilig ist an dieser Lösung, dass an dieser Luftführung beteiligte Komponenten (z.B. Filter, Lüfter, Leitungskomponenten, Gehäuseteile, etc.) einem Dauerbetrieb ausgesetzt sind, was zu einer erhöhten Abnutzung, Verschmutzung sowie zu einem erhöhten Wartungsbedarf führt.

Gleiches gilt sinngemäß für jeden Raum eines Schienenfahrzeugs, falls in diesem eine gefährliche Gaskonzentrationen auftreten könnte - beispielsweise aufgrund des Antriebssystems, wie eingangs beschrieben.

Aus der Druckschrift DE 10 2010 062 660 A1 ist zur Optimierung der Ausfallsicherheit von sich in einem Maschinenraum eines zusätzlich mindestens einen Führerraum aufweisenden Schienenfahrzeuges befindenden elektrischen und elektronischen Komponenten bekannt, das Schienenfahrzeug mit einem zur Erzeugung des Überdrucks im Maschinenraum und der Klimatisierung des mindestens einen Führerraumes vorgesehenen Klimatisierungssystem zu betreiben. Das Klimatisierungssystem umfasst eine erste Luftführung zur Einleitung von Frischluft in den mindestens einen Führerraum und eine zweite Luftführung zur Weiterleitung zumindest eines Teils der in den mindestens einen Führerraum eingeleiteten Luft in den Maschinenraum.

Es ist daher die Aufgabe der vorliegenden Erfindung, eine verbesserte Anordnung zur Belüftung eines Raumes in einem Schienenfahrzeug anzugeben, um in diesem Raum eine ggf. schädliche oder gefährliche Gaskonzentration mit geringem Aufwand zu reduzieren.

Diese Aufgabe wird durch die Merkmale des Patentanspruchs 1 gelöst. Vorteilhafte Weiterbildungen sind in den abhängigen Ansprüchen angegeben.

Die Erfindung betriff eine Anordnung zur Belüftung eines Raumes in einem Schienenfahrzeug, wobei das Schienenfahrzeug zusätzlich einen Personenaufenthaltsraum aufweist.

Als Personenaufenthaltsraum kommt insbesondere ein Führerraum des Schienenfahrzeugs in Betracht.

Der zu belüftende Raum beinhaltet eine Komponente, die bei einer Leckage eine Gaskonzentration in diesem Raum freisetzt.

Der Personenaufenthaltsraum ist über ein Belüftungssystem mit der Umwelt des Schienenfahrzeugs verbunden, so dass Frischlauft aus der Umwelt in den Personenaufenthaltsraum gelangt, dort mit einer im Personenaufenthaltsraum vorhandenen Umluft vermischt wird und nachfolgend als Zuluft im Personenaufenthaltsraum verteilt wird.

Der Personenaufenthaltsraum ist über eine Luftleitung mit dem Raum verbunden. Die Luftleitung ist derart ausgebildet, dass aus dem Personenaufenthaltsraum ein Teil der Zuluft als Fortluft entnommen und in unidirektionaler Richtung in den Raum geführt wird, um die dortige Gaskonzentration zu reduzieren bzw. um in diesem Raum eine vorgegebene (ggf. minimale) Gaskonzentration sicherzustellen.

Unter "unidirektional" wird hier verstanden, dass die Fortluft nur in einer Richtung, nämlich vom Personenaufenthaltsraum in den Raum geführt ist bzw. geführt wird.

Dies wird bevorzugt mit Hilfe einer Rückschlagklappe realisiert, die beispielsweise integrierter Bestandteil der Luftleitung ist.

Erfindungsgemäß ist die im Raum angeordnete Komponente Bestandteil einer Kältemaschine, die mit Hilfe eines Kaltdampfprozesses eine Kühlung durchführt und die bei einer Leckage ein gasförmiges Kältemittel freisetzt.

In einer bevorzugten Weiterbildung führt die Kältemaschine mit Hilfe eines Kaltdampfprozesses eine Kühlung durch.

In einer bevorzugten Weiterbildung weist die Kältemaschine als ringförmig miteinander verbundene Komponenten einen Verdichter, einen Verdampfer, ein Entspannungsventil, einen Verflüssiger sowie das Kältemittel auf, wobei das Kältemittel die Komponenten über ein Leitungssystem in unterschiedlichen Aggregatszuständen durchfließt.

In einer bevorzugten Weiterbildung bildet der Verflüssiger der Kältemaschine die im Raum angeordnete Komponente.

In einer bevorzugten Weiterbildung sind weitere Komponenten der Kältemaschine (der Verdichter und/oder das Entspannungsventil) ebenfalls im Raum angeordnet.

In einer bevorzugten Weiterbildung ist der Verdampfer ebenfalls im Raum angeordnet.

In einer bevorzugten Weiterbildung ist der Verdampfer mit dem Personenaufenthaltsraum gekoppelt - d.h. der Verdampfer ist zumindest teilweise im Personenaufenthaltsraum angeordnet oder der Verdampfer ist extern zum Personenaufenthaltsraum angeordnet, jedoch mit dem Personenaufenthaltsraum über einen Zwischenkreis verbunden.

In jedem Fall wird Wärme aus der mit Frischluft gemischten Umluft und damit aus dem Personenaufenthaltsraum entnommen und dem Kältemittel der Kältemaschine zugeführt, das aufgrund der Wärmezufuhr verdampft.

In einer bevorzugten Weiterbildung sind die ringförmig miteinander verbundenen Komponenten der Kältemaschine derart ausgestaltet:
- dass das durch die Wärmeaufnahme verdampfte Kühlmittel gasförmig vom Verdampfer zum Verdichter gelangt,
- dass im Verdichter das gasförmige Kältemittel mit einem erhöhten Druckniveau und Temperaturniveau versehen wird und vom Verdichter zum Verflüssiger gelangt,
- dass im Verflüssiger das gasförmige Kältemittel kondensiert, um Wärme an eine Umgebungsluft des Verflüssigers abzugeben,
- dass das verflüssigte Kältemittel vom Verflüssiger zum Entspannungsventil gelangt, um Druck zu reduzieren und um ein Temperaturniveau des Kältemittels abzusenken, und
- dass das flüssige Kältemittel vom Entspannungsventil zum Verdampfer gelangt, um den Kühlkreislauf erneut zu beginnen.

In einer bevorzugten Weiterbildung ist der Raum vom Personenaufenthaltsraum baulich und/oder räumlich getrennt.

In einer bevorzugten Weiterbildung ist der Raum im Frontbereich des Schienenfahrzeugs angeordnet.

In einer bevorzugten Weiterbildung ist der Raum über ein Lüftungssystem mit der Umwelt des Schienenfahrzeugs verbunden, so dass eine Belüftung des Raums erfolgt.

In einer bevorzugten Weiterbildung ist das Lüftungssystem des Raums derart ausgebildet, dass eine aus der Umwelt stammende Ansaugluft über die Komponente des Raums geführt wird.

In einer bevorzugten Weiterbildung gelangt die Fortluft entweder allein oder zusammen mit der Ansaugluft als Abluft in die Umwelt des Schienenfahrzeugs.

In einer bevorzugten Weiterbildung ist die Zuführung der Fortluft in den Raum als stetige Zuführung ausgebildet, so dass bei einem inaktiven Lüftungssystem des Raums die Reduzierung der Gaskonzentration im Raum bzw. die Sicherstellung der vorgegebenen Gaskonzentration in diesem Raum über die Fortluft gewährleistet ist.

In einer bevorzugten Weiterbildung ist das Lüftungssystem des Raums derart ausgebildet, dass die aus der Umwelt stammende Ansaugluft zur Wärmeübertragung über den Verflüssiger geführt ist, so dass Wärme aus dem Kühlmittel über den Verflüssiger an die Ansaugluft übertragen wird.

Durch die vorliegende Erfindung wird mit einfachen Mitteln und bei geringem Aufwand eine Minimalbelüftung eines Raumes in einem Schienenfahrzeug erreicht. Diese Minimalbelüftung reicht aus, um eine in diesem Raum ggf. vorhandene bzw. entstehende kritische Gaskonzentration auf ein vernachlässigbares Maß zu reduzieren.

Durch die vorliegende Erfindung wird die Verwendung eines entzündlichen Kältemittels bei einer Kältemaschine eines Schienenfahrzeugs unterstützt: ein als kritisch erachteter Raum wird mit einfachen Mitteln belüftet, unabhängig davon, ob ein für diesen Raum vorgesehenes Belüftungssystem betrieben wird oder nicht.

Durch die vorliegende Erfindung wird ein bislang notwendiger Dauerbetrieb von Komponenten (z.B. Filter, Lüfter, Leitungskomponenten, Gehäuseteile, etc.) des Belüftungssystems des Raums reduziert bzw. vermieden.

Durch die vorliegende Erfindung wird erreicht, dass bei kleineren Leckagen ein deutlicher Sicherheitsabstand der Gaskonzentration zu einer unteren Explosionsgrenze eingestellt und erhalten wird.

Durch die vorliegende Erfindung wird erreicht, dass für einen Raum auf eine explizite Risikobewertung verzichtet werden kann. Entsprechend wird eine Kosteneinsparung erreicht.

Durch die vorliegende Erfindung, insbesondere durch die Rückschlagklappe sowie durch die Anordnung der als kritisch erachteten Komponente, wird eine Entkopplung des Personenaufenthaltsraum bzw. des Führerraums vom Raum bezüglich der Gaskonzentration erreicht.

Dadurch wird der Personenaufenthaltsraum bzw. Führerraum vor den Folgen einer Leckage bei der Komponente des Raums zusätzlich geschützt.

Bei der vorliegenden Erfindung wird durch die spezielle Aufteilung der Komponenten der Kältemaschine ein Eintrag des entzündlichen Kältemittels bei Leckagen in den Personenaufenthaltsraum verhindert.

Durch die vorliegende Erfindung wird eine nachhaltige Anwendung eines umweltverträglichen jedoch entzündlichen Kältemittels realisiert bzw. dessen Anwendung vereinfacht.

Nachfolgend wird die Erfindung beispielhaft anhand einer Zeichnung näher erläutert. Dabei zeigt:
- FIG 1: eine Übersicht zur erfindungsgemäßen Anordnung anhand eines Schienenfahrzeugs, das über eine Kältemaschine verfügt,
- FIG 2: mit Bezug auf FIG 1 einige Details zur erfindungsgemäßen Anordnung, und
- FIG 3: den in der Einleitung beschriebenen Stand der Technik.

FIG 1 zeigt eine Übersicht zur erfindungsgemäßen Anordnung anhand eines Schienenfahrzeugs, das über eine Kältemaschine verfügt.

Ein Führerraum FR wird als Personenaufenthaltsraum mit Hilfe der Kältemaschine auf Basis eines sogenannten "Kaltdampfprozesses" gekühlt. Die Kältemaschine weist als ringförmig miteinander verbundene Komponenten einen Verdichter VERDI, einen Verdampfer VERDA, ein Entspannungsventil ENTSP, einen Verflüssiger VERFL sowie ein Kältemittel KM auf, das die Komponenten über ein Leitungssystem in unterschiedlichen Aggregatszuständen durchfließt.

Der Verdampfer VERDA ist zur Durchführung einer Wärmeentnahme aus dem Führerraum FR mit diesem gekoppelt - **d.h.** er ist entweder im Führerraum angeordnet oder er ist extern zum Führerraum FR angeordnet und mit diesem über einen Zwischenkreis ZWK, der beispielsweise als Wärmetauscher ausgebildet ist, verbunden.

Der Führerraum FR ist über ein Belüftungssystem mit der Umwelt des Schienenfahrzeugs verbunden, so dass Frischlauft FRIL aus der Umwelt in den Führerraum FR gelangt und dort mit Umluft UML des Führerraums FR vermischt wird.

Bevorzugt wird die Luftzufuhr und die Mischung durch einen ersten Ventilator VENT11 unterstützt, der im Führerraum FR angeordnet ist. Alternativ oder unterstützend dazu ist zum gleichen Zweck ein zweiter Lüfter VENT12 vorgesehen.

Die gemischte Luft wird über die Kopplung mit dem Verdampfer VERDA gekühlt, **d.h.** aus der gemischten Luft wird mit Hilfe des Zwischenkreises ZWK und/oder des Verdampfers VERDA Wärme entnommen bzw. dem Kühlmittel KM zugeführt. Durch die Wärmeaufnahme verdampft das Kühlmittel KM und gelangt vom Verdampfer VERDA zum Verdichter VERDI.

Im Verdichter VERDI wird das gasförmige Kältemittel KM auf ein höheres Druckniveau und auf ein höheres Temperaturniveau gebracht. Das gasförmige Kältemittel KM gelangt dann vom Verdichter VERDI zum Verflüssiger VERFL, der in einem eigenen Raum RA angeordnet ist.

Im Verflüssiger VERFL wird das gasförmige Kältemittel KM kondensiert. Dabei freiwerdende Wärme wird an Raumluft des Raums RA übergeben und gelangt über eine Abluft ABL des Raums RA in die Umwelt des Schienenfahrzeugs.

Beispielsweise ist der Raum RA im Frontbereich des Schienenfahrzeugs angeordnet.

Das verflüssigte Kältemittel KM gelangt vom Verflüssiger VERFL zum Entspannungsventil ENTSP. Dort wird das flüssige Kältemittel KM "entspannt", d.h. Druck wird reduziert und damit das Temperaturniveau des Kältemittels KM abgesenkt.

Das flüssige Kältemittel KM gelangt nachfolgend vom Entspannungsventil ENTSP zum Verdampfer VERDA und der beschriebene Kühlkreislauf beginnt von neuem.

Der Raum RA mit dem Verflüssiger VERFL ist vom Führerraum FR baulich getrennt und über ein Lüftungssystem mit der Umwelt des Schienenfahrzeugs verbunden. Dieses Lüftungssystem ist derart ausgebildet, dass aus der Umwelt stammende Ansaugluft ANSL über den Verflüssiger VERFL geführt wird und als Abluft ABL wieder zurück an die Umwelt des Schienenfahrzeugs gelangt.

Bevorzugt wird dieser Luftführung durch einen ersten Ventilator VENT21 unterstützt, der im Raum RE angeordnet ist. Alternativ oder unterstützend dazu ist zum gleichen Zweck im Raum RE ein weiterer Lüfter VENT22 vorgesehen.

Aufgrund von betrieblichen Vorgaben und Erfordernissen können einzelne Komponenten der Kältemaschine an unterschiedlichen Orten oder Räumen des Schienenfahrzeugs angeordnet sein, die ggf. weder mit dem Führerraum FR noch mit dem Raum RA zusammenfallen.

Die im Führerraum FR gekühlte, gemischte Luft wird als Zuluft ZUL bezeichnet und im Führerraum FR verteilt. Ein Teil der Zuluft ZUL wird als sogenannte Fortluft FOL aus dem Führerraum FR über eine Luftführungsleitung LUFTFL in den Raum RA geleitet.

Die Luftführungsleitung LUFTFL verbindet als Luftleitung den Führerraum FR mit dem Raum RA.

Diese Luftführungsleitung LUFTFL ist derart ausgebildet, dass aus dem Führerraum FR ein Teil der Zuluft ZUL als Fortluft FOL entnommen und in unidirektionaler Richtung in den Raum RA geführt wird, um eine dort ggf. vorhandene Gaskonzentration zu reduzieren.

FIG 2 zeigt einige Details der in FIG 1 gezeigten erfindungsgemäßen Anordnung.

In dem hier gezeigten Beispiel ist der Verdampfer VERDA Teil des Führerraums FR, während die Komponenten VERDI, VERFL und ENTSP der Kältemaschine innerhalb des Raums RA angeordnet sind.

Bevorzugt erfolgt die Mischung der Frischluft FRIL mit der Umluft UML innerhalb einer Einrichtung zur Luftbehandlung LUFTB, die ein kanalförmiges System zur Luftführung aufweist.

Über einen ersten Kanal KAN1 der Einrichtung zur Luftbehandlung LUFTB wird die Frischluft FRIL angesaugt, während über einen zweiten Kanal KAN2 der Einrichtung zur Luftbehandlung LUFTB die Umluft UML angesaugt wird.

Die Frischluft FRIL und die Umluft UML werden über eine Verbindung der beiden Kanäle KAN1 und KAN2 miteinander gemischt und gelangen über einen dritten Kanal KAN3 der Einrichtung zur Luftbehandlung LUFTB über den dort angeordneten Ventilator VENT11 zum Verdampfer VERDA.

Der Verdampfer VERDA ist im dritten Kanal KAN3 nach dem Ventilator VENT11 angeordnet.

Der Verdampfer VERDA entnimmt der zugeführten, gemischten Luft Wärme bzw. kühlt diese ab.

Die gekühlte Luft gelangt dann als Zuluft ZUL über den dritten Kanal KAN3 wieder zurück in den Führerraum FR. Hier wird die Zuluft ZUL erneut erwärmt und gelangt als Umluft UML an die Einrichtung zur Luftbehandlung LUFTB.

Über den Verflüssiger VERFL wird dem Kühlmittel KM Wärme entnommen und gelangt mit Hilfe der Ablauft ABL aus dem Raum RA in die Umwelt des Schienenfahrzeugs.

Der Raum RA ist bevorzugt benachbart zum Führerraum angeordnet, wobei lediglich und ausschließlich folgende Verbindungen zwischen dem Führerraum FR und dem Raum RA vorgesehen sind:
- eine erste Leitung LEIT1, mit der der Verdampfer VERDA zur Zirkulation des Kältemittels KM mit dem Verdichter VERDI verbunden ist,
- eine zweite Leitung LEIT1, mit der der Verdampfer VERDA zur Zirkulation des Kältemittels KM mit dem Entspannungsventil ENTSP verbunden ist, und
- die Luftführungsleitung LUFTFL, über die die Fortluft FOL vom Führerraum FR in den Raum RA gelangt.

Die Fortluft FOL wird aus dem Führerraum FR bevorzugt mit Hilfe eines Ventilators VENT13 entnommen, der im Führerraum FR angeordnet ist.

Im Raum RA bildet die Fortluft FOL, ggf. zusammen mit der Ansaugluft ANSL, die Raumluft des Raums RA, der somit durchgespült wird.

Die durch die Fortluft FOL erfolgende Durchspülung wird stetig und unabhängig davon durchgeführt, ob Ansaugluft ANSL in den Raum RA gelangt, ob diese nur reduziert in den Raum RA gelangt oder nicht in den Raum RA gelangt.

Bevorzugt ist eine Rückschlagklappe KLAP innerhalb der Luftführungsleitung LUFTFL integriert angeordnet. Diese verhindert, dass bei vorbestimmten bzw. ungünstigen Druckverhältnissen mit Kühlmittel KM belastete Luft vom Raum RA in den Führerraum FR gelangt.

Über die beschriebene räumliche Trennung der Komponenten der Kältemaschine wird erreicht, dass ggf. auftretende Leckagen der Kältemaschine auf den Raum RA begrenzt werden.

Über die Zuführung der Fortluft FOL in den Raum RA wird erreicht, dass in diesem Raum RA eine ggf. dort vorhandene bzw. entstehende Luft-Kältemittel-Konzentration abgesenkt wird.

Durch die Absenkung wird erreicht, dass für kleine Leckagen eine deutliche Sicherheit zur unteren Explosionsgrenze UEG vorhanden ist. Für kleine Leckage-Raten kann dann auf eine explizite Risikobewertung verzichtet werden.

## Patentansprüche

1. Anordnung zur Belüftung eines Schienenfahrzeugs,
- mit einem Raum (RA) und mit einem Personenaufenthaltsraum (FR), die beide in einem Schienenfahrzeug angeordnet sind,
- bei der der Raum eine Komponente (VERFL) beinhaltet, die bei einer Leckage eine Gaskonzentration in den Raum (RA) freisetzt,
- bei der der Personenaufenthaltsraum (FR) über ein Belüftungssystem mit der Umwelt des Schienenfahrzeugs verbunden ist, so dass Frischlauft (FRIL) aus der Umwelt in den Personenaufenthaltsraum (FR) gelangt, dort mit einer im Personenaufenthaltsraum (FR) vorhandenen Umluft (UML) vermischt wird und nachfolgend als Zuluft (ZUL) im Personenaufenthaltsraum (FR) verteilt wird,
- bei der der Personenaufenthaltsraum (FR) über eine Luftleitung (LUFTFL) mit dem Raum (RA) verbunden ist,
- bei der die Luftleitung derart ausgebildet ist, dass aus dem Personenaufenthaltsraum (FR) ein Teil der Zuluft (ZUL) als Fortluft (FOL) entnommen und in unidirektionaler Richtung (KLAP) in den Raum (RA) geführt wird, um dort eine vorgegebene Gaskonzentration sicherzustellen,
- bei der die im Raum (RA) angeordnete Komponente Bestandteil einer Kältemaschine ist, die mit Hilfe eines Kaltdampfprozesses eine Kühlung durchführt und die bei einer Leckage ein gasförmiges Kältemittel freisetzt.

2. Anordnung nach Anspruch 1, bei der die Kältemaschine als ringförmig miteinander verbundene Komponenten einen Verdichter (VERDI), einen Verdampfer (VERDA), ein Entspannungsventil (ENTSP), einen Verflüssiger (VERFL) sowie das Kältemittel (KM) aufweist, wobei das Kältemittel (KM) die Komponenten über ein Leitungssystem in unterschiedlichen Aggregatszuständen durchfließt.

3. Anordnung nach Anspruch 2, bei der die im Raum (RA) angeordnete Komponente der Kältemaschine der Verflüssiger (VERFL) ist.

4. Anordnung nach Anspruch 2 oder 3, bei der als weitere Komponenten der Kältemaschine der Verdichter (VERDI) und/oder das Entspannungsventil (ENTSP) im Raum (RA) angeordnet sind.

5. Anordnung nach Anspruch 2, bei der der Verdampfer (VERDA) im Raum (RA) angeordnet ist.

6. Anordnung nach Anspruch 2, bei der der Verdampfer (VERDA) mit dem Personenaufenthaltsraum (FR) gekoppelt ist.

7. Anordnung nach Anspruch 6,
- bei der der Verdampfer (VERDA) zumindest teilweise im Personenaufenthaltsraum (FR) angeordnet ist oder
- bei der der Verdampfer extern zum Personenaufenthaltsraum (FR) angeordnet und mit dem Personenaufenthaltsraum (FR) über einen Zwischenkreis (ZWK) verbunden ist,
- so dass Wärme aus der mit Frischluft (FRIL) gemischten Umluft (UML) und damit aus dem Personenaufenthaltsraum (FR) entnommen und dem Kältemittel (KM) der Kältemaschine zugeführt wird, das aufgrund der Wärmezufuhr verdampft.

8. Anordnung nach Anspruch 2, bei der die ringförmig miteinander verbundenen Komponenten der Kältemaschine derart ausgestaltet sind,
- dass das durch die Wärmeaufnahme verdampfte Kühlmittel (KM) gasförmig vom Verdampfer (VERDA) zum Verdichter (VERDI) gelangt,
- dass im Verdichter (VERDI) das gasförmige Kältemittel (KM) mit einem erhöhten Druckniveau und Temperaturniveau versehen wird und vom Verdichter (VERDI) zum Verflüssiger (VERFL) gelangt,
- dass im Verflüssiger (VERFL) das gasförmige Kältemittel (KM) kondensiert, um Wärme an eine Umgebungsluft des Verflüssigers (VERFL) abzugeben,
- dass das verflüssigte Kältemittel (KM) vom Verflüssiger (VERFL) zum Entspannungsventil (ENTSP) gelangt, um Druck zu reduzieren und um ein Temperaturniveau des Kältemittels (KM) abzusenken,
- dass das flüssige Kältemittel (KM) vom Entspannungsventil (ENTSP) zum Verdampfer (VERDA) gelangt, um den Kühlkreislauf erneut zu beginnen.

9. Anordnung nach Anspruch 1, bei der der Raum (RA) vom Personenaufenthaltsraum (FR) baulich und/oder räumlich getrennt ist.

10. Anordnung nach Anspruch 1, bei der der Raum (RA) über ein Lüftungssystem mit der Umwelt des Schienenfahrzeugs verbunden ist, so dass eine Belüftung des Raums (RA) erfolgt.

11. Anordnung nach Anspruch 10, bei der das Lüftungssystem des Raums (RA) derart ausgebildet ist,
- dass eine aus der Umwelt stammende Ansaugluft (ANSL) über die Komponente des Raums (RA) geführt wird, und/oder
- dass die Fortluft (FOL) entweder allein oder zusammen mit der Ansaugluft (ANSL) als Abluft (ABL) wieder zurück an die Umwelt des Schienenfahrzeugs gelangt.

12. Anordnung nach Anspruch 10 und 11, bei der die Zuführung der Fortluft (FOL) in den Raum (RA) als stetige Zuführung ausgebildet ist, so dass bei einem inaktiven Lüftungssystem des Raums (RA) die Einhaltung der vorgegebenen Gaskonzentration im Raum (RA) über die Fortluft (FOL) gewährleistet ist.

13. Anordnung nach Anspruch 2 und 11, bei der das Lüftungssystem des Raums (RA) derart ausgebildet ist, dass die aus der Umwelt stammende Ansaugluft (ANSL) zur Wärmeübertragung über den Verflüssiger (VERFL) geführt ist, so dass Wärme aus dem Kühlmittel (KM) über den Verflüssiger (VERFL) an die Ansaugluft (ANSL) übertragen wird.

## Claims

1. Arrangement for ventilating a rail vehicle,
- comprising a compartment (RA) and comprising a passenger accommodation area (FR) both arranged in a rail vehicle,
- in which the compartment contains a component (VERFL) which releases a gas concentration into the compartment (RA) in the event of a leak,
- in which the passenger accommodation area (FR) is connected to the surroundings of the rail vehicle via a ventilation system such that fresh air (FRIL) passes from the surroundings into the passenger accommodation area (FR), is mixed there with circulating air (UML) present in the passenger accommodation area (FR) and is subsequently distributed as supply air (ZUL) in the passenger accommodation area (FR),
- in which the passenger accommodation area (FR) is connected to the compartment (RA) via an air duct (LUFTFL),
- in which the air duct is designed in such a way that a portion of the supply air (ZUL) is removed from the passenger accommodation area (FR) as outgoing air (FOL) and is conducted in a unidirectional direction (KLAP) into the compartment (RA) in order to ensure a specified gas concentration there,
- in which the component arranged in the compartment (RA) is a constituent part of a refrigeration machine which carries out cooling with the aid of a cold vapour process and which releases a gaseous refrigerant in the event of a leak.

2. Arrangement according to Claim 1, in which the refrigeration machine has, as annularly interconnected components, a compressor (VERDI), an evaporator (VERDA), a tension relief valve (ENTSP), a liquefier (VERFL) and the refrigerant (KM), the refrigerant (KM) flowing through the components in different states of aggregation via a duct system.

3. Arrangement according to Claim 2, in which the refrigeration machine component arranged in the compartment (RA) is the liquefier (VERFL).

4. Arrangement according to Claim 2 or 3, in which further refrigeration machine components arranged in the compartment (RA) are the compressor (VERDI) and/or the tension relief valve (ENTSP).

5. Arrangement according to Claim 2, in which the evaporator (VERDA) is arranged in the compartment (RA).

6. Arrangement according to Claim 2, in which the evaporator (VERDA) is coupled to the passenger accommodation area (FR).

7. Arrangement according to Claim 6,
- in which the evaporator (VERDA) is at least partially arranged in the passenger accommodation area (FR) or
- in which the evaporator is arranged externally to the passenger accommodation area (FR) and is connected to the passenger accommodation area (FR) via an intermediate circuit (ZWK),
- such that heat is extracted from the circulating air (UML), which is mixed with fresh air (FRIL), and therefore from the passenger accommodation area (FR) and supplied to the refrigeration machine refrigerant (KM) which evaporates because of the supply of heat.

8. Arrangement according to Claim 2, in which the annularly interconnected components of the refrigeration machine are configured in such a way
- that the coolant (KM) evaporated by the absorption of heat passes in gaseous form from the evaporator (VERDA) to the compressor (VERDI),
- that, in the compressor (VERDI), the gaseous refrigerant (KM) is provided with an increased pressure level and temperature level and passes from the compressor (VERDI) to the liquefier (VERFL),
- that, in the liquefier (VERFL), the gaseous refrigerant (KM) condenses in order to output heat to air surrounding the liquefier (VERFL),
- that the liquefied refrigerant (KM) passes from the liquefier (VERFL) to the tension relief valve (ENTSP) in order to reduce pressure and in order to lower a temperature level of the refrigerant (KM),
- that the liquid refrigerant (KM) passes from the tension relief valve (ENTSP) to the evaporator (VERDA) in order to begin the cooling circuit again.

9. Arrangement according to Claim 1, in which the compartment (RA) is structurally and/or spatially separated from the passenger accommodation area (FR).

10. Arrangement according to Claim 1, in which the compartment (RA) is connected to the surroundings of the rail vehicle via a ventilation system so that the compartment (RA) is ventilated.

11. Arrangement according to Claim 10, in which the ventilation system of the compartment (RA) is designed in such a way
- that intake air (ANSL) originating from the surroundings is conducted via the component of the compartment (RA), and/or
- that the outgoing air (FOL) passes back again either on its own or together with the intake air (ANSL) as exhaust air (ABL) to the surroundings of the rail vehicle.

12. Arrangement according to Claims 10 and 11, in which the supply of the outgoing air (FOL) into the compartment (RA) is designed as a continuous supply such that, when a ventilation system of the compartment (RA) is inactive, the maintaining of the specified gas concentration in the compartment (RA) is ensured via the outgoing air (FOL).

13. Arrangement according to Claims 2 and 11, in which the ventilation system of the compartment (RA) is designed in such a manner that the intake air (ANSL) originating from the surroundings is conducted via the liquefier (VERFL) for heat transfer purposes such that heat from the coolant (KM) is transferred via the liquefier (VERFL) to the intake air (ANSL).

## Revendications

1. Agencement pour l'aération d'un véhicule ferroviaire,
- avec un compartiment (RA) et avec un compartiment de repos pour les personnes (FR), lesquels sont tous les deux disposés dans un véhicule ferroviaire,
- dans lequel le compartiment inclut un composant (VERFL) qui, lors d'une fuite, libère une concentration en gaz dans le compartiment (RA),
- dans lequel le compartiment de repos pour les personnes (FR) est relié à l'environnement du véhicule ferroviaire par l'intermédiaire d'un système d'aération, de sorte que de l'air frais (FRIL) provenant de l'environnement pénètre dans le compartiment de repos pour les personnes (FR), y est mélangé avec un air environnant (UML) présent dans le compartiment de repos pour les personnes (FR) et est distribué ultérieurement en tant qu'air entrant (ZUL) dans le compartiment de repos pour les personnes (FR),
- dans lequel le compartiment de repos pour les personnes (FR) est relié au compartiment (RA) par l'intermédiaire d'une conduite d'air (LUFTFL),
- dans lequel la conduite d'air est conçue de telle sorte qu'une partie de l'air entrant (ZUL) est extraite en tant qu'air évacué (FOL) du compartiment de repos pour les personnes (FR) et guidée dans un sens unidirectionnel (KLAP) dans le compartiment (RA) afin d'y assurer une concentration en gaz prédéfinie,
- dans lequel le composant disposé dans le compartiment (RA) est un élément constitutif d'un refroidisseur, lequel met en œuvre un refroidissement à l'aide d'un processus à la vapeur froide et libère, lors d'une fuite, un réfrigérant gazeux.

2. Agencement selon la revendication 1, dans lequel le refroidisseur comprend, en tant que composants reliés les uns aux autres de manière circulaire, un compresseur (VERDI), un évaporateur (VERDA), une soupape de détente (ENTSP), un condenseur (VERFL), ainsi que le réfrigérant (KM), dans lequel le réfrigérant (KM) s'écoule à travers les composants par l'intermédiaire d'un système de conduite dans différents états d'agrégation.

3. Agencement selon la revendication 2, dans lequel le composant du refroidisseur disposé dans le compartiment (RA) est le condenseur (VERFL).

4. Agencement selon la revendication 2 ou la revendication 3, dans lequel, en tant que composants supplémentaires du refroidisseur, le compresseur (VERDI) et/ou la soupape de détente (ENTSP) sont disposés dans le compartiment (RA).

5. Agencement selon la revendication 2, dans lequel l'évaporateur (VERDA) est disposé dans le compartiment (RA).

6. Agencement selon la revendication 2, dans lequel l'évaporateur (VERDA) est couplé au compartiment de repos pour les personnes (FR).

7. Agencement selon la revendication 6,
- dans lequel l'évaporateur (VERDA) est disposé au moins en partie dans le compartiment de repos pour les personnes (FR) ou
- dans lequel l'évaporateur est disposé à l'extérieur du compartiment de repos pour les personnes (FR) et relié au compartiment de repos pour les personnes (FR) par l'intermédiaire d'un circuit intermédiaire (ZWK),
- de sorte que de la chaleur est extraite de l'air environnant (UML) mélangé avec de l'air frais (FRIL) et par conséquent du compartiment de repos pour les personnes (FR) et apportée au réfrigérant (KM) du refroidisseur, lequel réfrigérant s'évapore en raison de l'apport de chaleur.

8. Agencement selon la revendication 2, dans lequel les composants du refroidisseur reliés les uns aux autres de manière circulaire sont constitués de telle sorte
- que le réfrigérant (KM) évaporé grâce à l'absorption de chaleur passe de l'évaporateur (VERDA) au compresseur (VERDI) sous forme gazeuse,
- que dans le compresseur (VERDI), le réfrigérant (KM) gazeux est pourvu d'un niveau de pression et d'un niveau de température accrus et passe du compresseur (VERDI) au condenseur (VERFL),
- que dans le condenseur (VERFL), le réfrigérant (KM) gazeux se condense afin de dégager de la chaleur dans un air ambiant du condenseur (VERFL),
- que le réfrigérant (KM) condensé passe du condenseur (VERFL) à la soupape de détente (ENTSP) afin de réduire la pression et d'abaisser un niveau de température du réfrigérant (KM),
- que le réfrigérant (KM) liquide passe de la soupape de détente (ENTSP) à l'évaporateur (VERDA) afin de recommencer le circuit de refroidissement.

9. Agencement selon la revendication 1, dans lequel le compartiment (RA) est séparé structurellement et/ou spatialement du compartiment de repos pour les personnes (FR).

10. Agencement selon la revendication 1, dans lequel le compartiment (RA) est relié à l'environnement du véhicule ferroviaire par l'intermédiaire d'un système d'aération, de sorte qu'il s'effectue une aération du compartiment (RA).

11. Agencement selon la revendication 10, dans lequel le système d'aération du compartiment (RA) est conçu de telle sorte
- qu'un air d'admission (ANSL) issu de l'environnement est guidé par l'intermédiaire du composant du compartiment (RA), et/ou
- que l'air évacué (FOL) retourne, soit seul, soit conjointement avec l'air d'admission (ANSL), en tant qu'air d'échappement (ABL) vers l'environnement du véhicule ferroviaire.

12. Agencement selon la revendication 10 et la revendication 11, dans lequel l'introduction de l'air évacué (FOL) dans le compartiment (RA) est conçue en tant qu'introduction constante, de sorte que lorsque le système d'aération du compartiment (RA) est inactif, le maintien de la concentration en gaz prédéfinie dans le compartiment (RA) est garanti par l'intermédiaire de l'air évacué (FOL).

13. Agencement selon la revendication 2 et la revendication 11, dans lequel le système d'aération du compartiment (RA) est conçu de telle sorte que l'air d'admission (ANSL) issu de l'environnement est guidé à travers le condenseur (VERFL) pour le transfert de chaleur , de sorte que de la chaleur provenant du réfrigérant (KM) est transférée par l'intermédiaire du condenseur (VERFL) à l'air d'admission (ANSL).
